# DEMANDE DE BREVET EUROPEEN

(11) **EP 2 289 833 A2**
(43) Date de publication de la demande: **02.03.2011**
(21) Numéro de dépôt: 09757639.1
(22) Date de dépôt: 28.05.2009
(51) Int. Cl.: B66B 7/02

(54) **GUIDE D'ASCENSEUR**

(30) Priorité: 06.06.2008 ES 200801760
(71) Demandeur: S.A. de Vera ( Savera), 31780 Vera de Bidasoa (ES)
(72) Inventeur: SANZ GAMBOA, Jesús, E-31780 Vera de Bidasoa (Navarra) (ES)
(74) Mandataire: Urizar Barandiaran, Miguel Angel
(86) Numéro de dépôt international: PCT/ES2009/000299
(87) Numéro de publication internationale: WO 2009/147260

(57) **Abrégé**

Guide pour ascenseur, constitué avec un axe de symétrie OY et disposant d'un champignon (1) et de deux ailes (2), disposées sur chaque côté du champignon (1) d'une surface latérale de freinage et de guidage pour les éléments (fg) de freinage et de guidage de l'ascenseur, que se caractérise par le fait que le champignon (1) dispose d'une tête (3) qui empêche le mouvement des éléments (fg) de freinage et/ou de guidage selon l'axe .

La tête (3) du champignon (1) présente sur chaque côté de l'axe de symétrie deux surfaces latérales (3'), (3") de freinage et/ou roulement convergentes entre elles vers l'intérieur ou l'extérieur du champignon (1) et présente des dimensions supérieures selon l'axe OX que les surfaces latérales (3'), (3") de freinage/guidage.

## Description

L'objet de l'invention est un nouveau guide pour ascenseur.

Un problème non résolu que présentent les guides pour ascenseurs (connus) actuels est leur sécurité, particulièrement pour éviter la sortie de la cabine et du contrepoids des guides et pour maintenir les parachutes dans les guides, quand ils sont actionnés.

Ce problème s'accentue, par exemple, dans les zones sismiques, qui sont très critiques quant au déraillement de l'ascenseur, et spécialement, du contrepoids qui, à cause des accélérations qui se produisent avec les tremblements de terre, sortent des guides et heurtent la cabine.

Le nouveau guide pour ascenseur, conformément à l'invention, limite les déplacements dans deux sens, alors que les guides actuels (connus) uniquement les limitent dans un sens. Pour cela, le guide pour ascenseur, conformément à l'invention, étant un guide constitué avec un axe de symétrie *O̅Y̅* et disposant d'un champignon et de deux ailes, disposées sur chacun des côtés du champignon d'une surface latérale de freinage et de guidage pour les éléments de freinage et de guidage de l'ascenseur, est caractérisé par le fait que le champignon dispose d'une tête qui empêche les mouvements des éléments de freinage et/ou guidage selon l'axe *O̅Y̅*.

Il est inclus dans le nouveau guide pour ascenseur objet de l'invention que :
- la tête du champignon présente sur chaque côté de l'axe de symétrie *O̅Y̅* deux surfaces latérales de freinage et/ou roulement qui convergent entre elles vers l'intérieur ou vers l'extérieur du champignon.
- que au moins une des surfaces latérales est courbe, et
- que la tête présente des dimensions supérieures selon l'axe *O̅X̅* que les surfaces latérales de freinage/guidage.

D'autres avantages supplémentaires des guides pour ascenseur, conformément à l'invention, se déduisent de la description et des figures qui sont représentées sur les plans adjoints, dont :
La figure 1 représente une coupe générale des guides pour ascenseur connus.
La figure 2 représente une coupe générale des guides pour ascenseur, conformément à l'invention.
Les figures 3a à 3e représentent, schématiquement, des coupes générales de guides pour ascenseur conformément à l'invention, semblables à la figure 2 et pour des réalisations pratiques alternatives.

Ci-dessous est décrit un exemple de réalisation pratique, non limitative, de la présente invention.

Le guide pour ascenseur, conformément à l'invention, fait partie de ceux constitués avec un axe de symétrie *O̅Y̅* et qui disposent d'une âme-champignon (1) et d'ailes latérales (2); disposées sur chaque côté du champignon (1) d'une surface latérale (3'), (3") de freinage et de guidage pour les éléments (fg) de freinage et de guidage de l'ascenseur.

Conformément à l'invention -voir figure 2, le champignon (1) dispose d'une tête (3) qui empêche le mouvement des éléments (fg) de freinage et/ou guidage selon l'axe *O̅Y̅.* Il est fondamental, à l'effet de l'invention, que cette tête (3) -voir figure 3a- présente des dimensions supérieures (Δ) selon l'axe *O̅X̅* que les surfaces latérales (3'), (3") de freinage/guidage.

À partir de cette conception basique, toutes les réalisations pratiques alternatives de guides ne dénaturant pas, ni ne changeant pas ou ne modifiant pas le principe proposé sont indifférentes et sont incluses dans l'objet de l'invention.

Selon la réalisation représentée sur la figure 3a, le champignon (1) même définit les surfaces latérales (3'), (3") de freinage et de guidage pour les éléments (fg) de freinage et de guidage de l'ascenseur.

Selon la réalisation représentée sur la figure 3b, le champignon (1) et la tête (3) définissent dans leur conjonction les surfaces latérales (3'), (3") de freinage et de guidage pour les éléments (fg) de freinage et de guidage de l'ascenseur. Les ailes (2) ne sont pas coplanaires, mais obliques entre elles et présentent des saillants extrêmes de soutien (21).

Selon les réalisations représentées sur la figure 3c et 3d, les surfaces latérales (3'), (3") de freinage et de guidage pour les éléments (fg) de freinage et de guidage de l'ascenseur sont définies dans la tête (3) même : certaines en concavité -figure 3c- et d'autres en convexité -figure 3d.

Dans les réalisations représentées, les surfaces latérales (3'), (3") de freinage et de guidage pour les éléments (fg) de freinage et de guidage de l'ascenseur, indépendamment du fait qu'elles soient définies dans le champignon (1) ou dans la tête (3) sont droites. Il est aussi prévu, dans le guide pour ascenseur, conformément à l'invention, que ces surfaces latérales soient courbes (concaves -comme sur la figure 3e- ou convexes) sans modifier pour cela le fondement de l'invention.

## Revendications

1. Guide pour ascenseur, constitué par un axe de symétrie *O̅Y̅* et disposant d'un champignon (1) et de deux ailes (2), disposées sur chaque côté du champignon (1) d'une surface latérale de freinage et de guidage pour les éléments (fg) de freinage et de guidage de l'ascenseur, **caractérisé par le fait que** le champignon (1) dispose d'une tête (3) qui empêche le mouvement des éléments (fg) de freinage et/ou de guidage selon l'axe *O̅Y̅*.

2. Guide pour ascenseur, selon la revendication 1, **caractérisé par le fait que** la tête (3) du champignon (1) présente sur chacun des côtés de l'axe de symétrie *O̅Y̅* deux surfaces latérales (3'), (3") de freinage et/ou de roulement convergentes entre elles vers l'intérieur ou l'extérieur du champignon (1).

3. Guide pour ascenseur, selon la revendication 2, **caractérisé par le fait que** au moins une de ces surfaces latérales (3'), (3") est courbe.

4. Guide pour ascenseur, selon la revendication 1, **caractérisé par le fait que** la tête (3) présente des dimensions supérieures selon l'axe *O̅X̅* que les surfaces latérales (3'), (3") de freinage/guidage.
